# EUROPÄISCHE PATENTSCHRIFT

(11) **EP 3 710 639 B1**
(45) Veröffentlichungstag und Bekanntmachung des Hinweises auf die Patenterteilung: **21.12.2022**
(21) Anmeldenummer: 16791359.9
(22) Anmeldetag: 28.10.2016
(51) Int. Cl.: E01H 10/00

(54) **STREUGERÄT**
GRITTING DEVICE
APPAREIL D'EPANDAGE

(30) Priorität: 01.10.2015 DE 102015116684
(43) Veröffentlichungstag der Anmeldung: 23.09.2020
(73) Patentinhaber: Aebi Schmidt Nederland BV, 7451 PJ Holten (NL)
(72) Erfinder: PAUWELS, Richard, 7603 WL Almelo (NL)
(74) Vertreter: Grättinger Möhring von Poschinger Patentanwälte Partnerschaft mbB
(86) Internationale Anmeldenummer: PCT/EP2016/076138
(87) Internationale Veröffentlichungsnummer: WO 2017/055640

(56) Entgegenhaltungen:
- EP-A1- 0 579 311
- WO-A1-2014/135418
- CA-A1- 2 237 511

## Beschreibung

Die vorliegende Erfindung betrifft ein Streugerät, insbesondere für Winterdienstfahrzeuge, umfassend einen durch starre Wände begrenzten Streustoffbehälter mit einer bodenseitigen, sich in Längsrichtung des Streugeräts erstreckenden Streustoffaustrageinrichtung, eine von dieser beschickte Streustoffausbringeinrichtung sowie ein Flüssigkeitssystem, welches mindestens einen im Innenraum des Streustoffbehälters angeordneten form- und volumenveränderbaren Tanksack umfasst.

Zur Glättebekämpfung auf Verkehrsflächen (Straßen, Wege, Plätze, Start-/Landebahnen, Vorfeld) werden verbreitet abstumpfende und/oder auftauende Streustoffe ausgebracht. Hierfür kommen üblicherweise Streugeräte zum Einsatz, wie sie in diversen Ausführungen allgemein bekannt sind. Im Interesse einer möglichst hohen Effizienz verfügen solche Streugeräte verbreitet über ein Flüssigkeitssystem, welches insbesondere dafür eingerichtet sein kann, den mittels der Streustoffausbringeinrichtung auszubringenden (festen, z.B. körnigen) Streustoff zu befeuchten. Denn nicht nur beschleunigt dies das Einsetzen der Tauwirkung von auftauendem Streustoff; auch wird die Haftung des Streustoffes auf der bestreuten Oberfläche verbessert, wodurch die Gefahr einer Verfrachtung von ausgebrachtem Streustoff durch die Luftwirbel schnell fahrender Fahrzeuge reduziert wird.

Das Verhältnis zwischen auszubringendem festem Streustoff und zu dessen Benetzung eingesetzter Flüssigkeit hängt dabei von einer Vielzahl von Faktoren ab. Unter bestimmten Voraussetzungen ist sogar günstig, reine Flüssigkeit (z. B. Salzlauge) auf die Verkehrsfläche aufzubringen, wozu typischerweise eine zusätzliche Sprühausstattung zum Einsatz kommt.

Unter sowohl ökonomischen als auch ökologischen Gesichtspunkten ist eine Optimierung der Effizienz der Glättebekämpfung in dem Sinne angestrebt, dass mit minimalem Einsatz von kostspieligen und/oder umweltschädlichen Materialien die Verkehrssicherheit nachhaltig gewährleistet ist, wobei als ein weiterer wesentlicher Aspekt der Wirtschaftlichkeit in der möglichst weitgehenden Vermeidung von unproduktiven Leerfahrten besteht. Dies bedeutet in der Praxis, dass angestrebt wird, das Verhältnis der von dem Winterdienstfahrzeug mitgeführten Mengen an festem Streustoff einerseits und Flüssigkeit andererseits innerhalb einer erheblichen Bandbreite variieren zu können. Hierfür sind in der Vergangenheit verschiedene Vorschläge für Streugeräte der eingangs angegebenen Art gemacht worden, bei denen im Innenraum des Streustoffbehälters mindestens ein form- und volumenveränderbarer Tanksack angeordnet ist. Je nach dem Grad von dessen Befüllung steht ein mehr oder weniger großer "Restraum" für die Aufnahme von festem Streustoff zur Verfügung.

Zum insoweit einschlägigen Stand der Technik zählen insbesondere die EP 579311 A1, die DE 19733359 A1, die den Gegenstand des Oberbegriffs des Anspruchs 1 beschreibt, und die WO 2014/135418 A1.

Die vorliegende Erfindung ist darauf gerichtet, ein gegenüber dem vorstehend dargelegten Stand der Technik im Hinblick auf die Praxistauglichkeit weiter verbessertes Streugerät der eingangs angegebenen Art bereitzustellen. Gelöst wird diese Aufgabenstellung gemäß der vorliegenden Erfindung durch das in Anspruch 1 angegebene Streugerät. Demgemäß zeichnet sich das erfindungsgemäße, die einleitend dargelegten Merkmale aufweisende Streugerät weiterhin insbesondere dadurch aus, dass - im synergetischen funktionellen Zusammenwirken miteinander - der mindestens eine Tanksack in einem form- und volumenveränderbaren Teilraum des Streustoffbehälters untergebracht ist, welcher durch eine vordere und eine hintere Querwand sowie eine in sich starre, seitwärts lagerveränderbar gelagerte, zumindest im Sinne einer Verkleinerung des Volumens des Teilraumes mittels eines Verstellantriebs aktiv lageverstellbare Trennwand begrenzt ist, wobei zwischen der Trennwand und den beiden den betreffenden Teilraum vorne und hinten begrenzenden Querwänden eine Rieseldichtung wirkt, welche nach Art einer längs eines ersten Randes an der Trennwand und eines zweiten Randes an der jeweiligen Querwand fixierten Rollmembran ausgeführt ist und bei einer Veränderung der Lage Trennwand relativ zu der betreffenden Querwand ebenfalls ihre Geometrie verändert. Die aktive Verstellbarkeit, d. h. insbesondere aktive Verschwenkbarkeit (s. u.) jener in sich starren Trennwand, die den den Tanksack beherbergenden Teilraum seitlich begrenzt, mittels eines Vertellantriebs zumindest im Sinne einer Verkleinerung des Volumens des Teilraumes ist dabei insbesondere insoweit von Bedeutung, als sich über die jeweilige Stellung der Trennwand die Geometrie des Teilraumes und somit die Geometrie des in diesem aufgenommenen Tanksacks vorgeben lässt. Anders, als dies für den Stand der Technik mit (passiv) dem Füllgrad der Tanksäcke folgenden Trennwänden, d. h. sich aus dem aktuellen Füllgrad der Tanksäcke ergebenden Stellungen der Trennwände gilt, gestattet die vorliegende Erfindung durch die besagte aktive Vorgabe der Geometrie des Teilraumes die aktive Vorgabe der Geometrie des in diesem aufgenommenen Tanksacks selbst dann, wenn dieser nur teilweise gefüllt ist. Dies ist für die optimale Ausnutzung des Gesamtvolumens des Streustoffbehälters bei wechselnden Verhältnissen von festem Streustoff und Flüssigkeit bei unterschiedlichen Einsatzbedingungen ein unschätzbarer Vorteil.

Im unmittelbaren Zusammenhang mit der besagten aktiven Verstellbarkeit der Trennwand zur Veränderung von Form und Volumen des durch diese begrenzten Teilraums sind die weiterhin gemäß der vorliegenden Erfindung vorgesehene Abdichtung der Trennwand gegenüber den beiden den Teilraum vorne und hinten begrenzenden Querwänden über nach Art von Rollmembranen ausgeführten Rieseldichtungen sowie der Umstand zu sehen, dass die Trennwand ein starres Bauteil bildet - und nicht aus mehreren relativ zueinander bewegbaren, insbesondere gleitend zueinander verschiebbaren Trennwandsegmenten besteht. Denn eine mehrteilige Ausführung der Trennwand aus relativ zueinander bewegbaren Segmenten wäre insbesondere hinderlich bei der Realisierung eines dauerhaft und zuverlässig wirksamen Schutzes gegen das Eindringen von festem Streustoff in den mindestens einen, den mindestens einen Tanksack aufnehmenden Teilraum, namentlich in den beiden Randbereichen der Trennwand nahe den beiden Querwänden. Aufgrund ihrer Ausführung nach Art einer Rollmembran, welche längs eines ersten Randes an der Trennwand und eines zweiten Randes an der jeweiligen Querwand fixiert ist, verändert die Rieseldichtung bei einer Veränderung der Lage Trennwand relativ zu der betreffenden Querwand ebenfalls ihre Geometrie. Die Rollmembran ist allerdings typischerweise so dimensioniert, dass sie sich auch in den beiden Extremlagen der Trennwand im Wesentlichen spannungsfrei zwischen dem an dieser und dem an der betreffenden Querwand fixierten Rand erstreckt, so dass eine Dehnung der Rollmembran im Betrieb typischerweise zumindest weitgehend vermieden wird. Aufgrund ihrer charakteristischen Betriebseigenschaften begünstigen die nach Art von Rollmembranen ausgeführten Rieseldichtungen die leichtgängige Verstellbarkeit der jeweiligen Trennwand, was insbesondere für die Realisierung der Erfindung unter Verwendung vergleichsweise simpler, nur in einer Verstellrichtung aktiv wirkende Verstellantriebe (s. u.) von großem Vorteil ist. Auf diese Weise lassen sich die mit der vorliegenden Erfindung erzielbaren Vorteile (s. o.) in einem besonders ausgeprägten Maße erreichen; und es lässt sich in Anwendung der vorliegenden Erfindung im Ergebnis ein Streugerät realisieren, das sich bei größtmöglicher Flexibilität hinsichtlich der Nutuzung durch ein besonders großes Maß an Zuverlässigkeit und Betriebssicherheit auszeichnet.

Die vorstehend dargelegte, gewissermaßen nur in einer Richtung, nämlich im Sinne einer Verkleinerung des Teilraumes wirkende aktive Verstellbarkeit der Trennwand mittels eines Verstellantriebs reicht in aller Regel deshalb aus, weil der hydrostatische Druck, der in dem Tanksack durch die in ihm aufgenommene Flüssigkeit wirkt und von der Trennwand aufgenommen wird, auf letztere im Sinne einer Vergrößerung des Volumens des Teilraums wirkt.

Im Rahmen der vorliegenden Erfindung kann insbesondere der besagte, den Tanksack aufnehmende Teilraum weiterhin durch eine Seitenwand des Streustoffbehälters begrenzt sein. Und die Trennwand kann - namentlich im Bereich ihrer unteren Kante - seitwärts verschwenkbar gelenkig gelagert sein, womit der Verstellantrieb als Verschwenkantrieb ausgeführt ist. Dies ist vorteilhaft, aber nicht zwingend. Soweit nachfolgend die vorliegende Erfindung im Hinblick auf diese spezifische Konkretisierung erläutert wird, kann hieraus eine dahingehende Beschränkung der Erfindung nicht hergeleitet werden.

Da in Anwendung der vorliegenden Erfindung wirksam Vorsorge getroffen wird gegen das Eindringen von festem Streustoff in die die Tanksäcke aufnehmenden Teilräume des Streustoffbehälters, können ohne Beeinträchtigung der Zuverlässigkeit und Betriebssicherheit auf jeder Seite des Streugeräts mehrere hintereinander angeordnete, durch eine Zwischenwand voneinander getrennte Teilräume vorgesehen werden. In diesem Sinne ist bevorzugt zumindest eine der Querwände durch eine zwischen zwei in Längsrichtung des Streugeräts hintereinander angeordneten Tanksäcken angeordnete, die beiden betreffenden Teilräume untereinander abgrenzende Zwischenwand gebildet. Hierdurch lassen sich bei besonderen Betriebssituationen (z. B. beim starken Abbremsen oder Beschleunigen) auf das Material der Tanksäcke wirkende mechanische Belastungen substantiell reduzieren gegenüber der Situation, dass das gleiche Flüssigkeitsvolumen statt auf zwei (oder mehr) Tanksäcke verteilt in einem einzigen Tanksack untergebracht ist. Zudem erlaubt die Aufteilung der Gesamtkapazität der Tanksäcke auf eine größere Anzahl derselben ein besonders hohes Maß an Flexibilität und Nutzbarkeit des Streugeräts. Denn beispielsweise ist in dem Falle, dass bei einem bestimmten Einsatz nur ein Teil der Gesamtkapazität der Tanksäcke für die Mitnahme von Flüssigkeit benötigt wird, für die praktische Nutzung des Streugeräts günstiger, diese Flüssigkeitsmenge auf zwei maximal gefüllte (z. B. vordere) Tanksäcken und zwei nur mit die verbleibende Restmenge befüllte (z. B. hintere) Tanksäcke zu verteilen. Allerdings sind - unter Verzicht auf die vorstehend dargelegten Vorteile einer größeren Anzahl von Tanksäcken - von der vorliegenden Erfindung explizit auch Ausführungsformen mit nur zwei (auf unterschiedlichen Seiten des Streugeräts angeordneten) Tanksäcken oder sogar nur einem einzigen Tanksack umfasst.

Die die Teilräume begrenzenden Trennwände sind, wiederum im Hinblick auf die hinsichtlich der flexiblen Einsetzbarkeit optimale Nutzbarkeit des Streugeräts, besonders bevorzugt nicht eben, sondern bilden vielmehr eine konkave Begrenzung für den jeweiligen Teilraum. Namentlich können die Trennwände in diesem Sinne jeweils zwei an einer Kante zusammenstoßende, starr miteinander verbundene bzw. ineinander übergehende, im Wesentlichen ebene Trennwandabschnitte umfassen. Dies ist angesichts der Trichterwirkung der (so weit wie möglich zur Seite geschwenkten) Trennwände beispielsweise vorteilhaft für das Befüllen des Streustoffbehälters mit festem Streustoff.

Besonders bevorzugt sind die starren Trennwände jeweils an einem innerhalb des Streustoffbehälters angeordneten Zwischenboden seitwärts verschwenkbar gelagert, wobei der jeweilige Teilraum nach unten hin durch den besagten Zwischenboden abgeschlossen wird und der zugeordnete Tanksack dementsprechend auf dem Zwischenboden ruht. Der Zwischenboden ist dabei erheblich oberhalb der Streustoffaustrageinrichtung angeordnet, so dass unterhalb des Zwischenbodens stets ein Bereich für festen Streustoff verbleibt. Dies ist namentlich dann besonders vorteilhaft, wenn das Flüssigkeitssystem zusätzlich zu dem mindestens einen Tanksack mindestens einen außerhalb des Streustoffbehälters, nämlich seitlich neben diesem angeordneten Seitentank umfasst. In Umsetzung dieser Weiterbildung der Erfindung ergibt sich bei einer fluidischen Koppelung des mindestens einen Seitentanks und des gegenüber diesem erhöht angeordneten mindestens einen Tanksacks in dem Sinne eine hierarchische Entnahme von Flüssigkeit aus dem mindestens einen Tanksack und dem mindestens einen Seitentank, dass beim Einsatz von Flüssigkeit diese zunächst dem mindestens eine Tanksack und erst dann, bei vollständig oder zumindest weitestgehender Entleerung des mindestens einen Tanksacks, dem mindestens einen Seitentank entnommen wird. Oder umgekehrt: Beim Befüllen der miteinander kommunizierenden Seitentanks und Tanksäcke (über einen dem mindestens einen Seitentank zugeordneten Befüllanschluss) füllt sich zunächst der mindestens eine Seitentank vollständig (oder zumindest weitestgehend vollständig), bevor sich der der mindestens eine Tanksack füllt. Insoweit ergibt sich auch ein hierarchisches Füllen der miteinander kommunizierenden Seitentanks und Tanksäcke. Bei einem nur teilweisen Ausschöpfen der Gesamtkapazität von Seitentank(s) und Tanksack/-säcken ist auf diese Weise sichergestellt, dass in dem Streustoffbehälter ein größtmögliches Volumen des für die Aufnahme von festem Streustoff zur Verfügung steht.

Die vorstehende Angabe, wonach der jeweilige Zwischenboden den zugehörigen Teilraum nach unten hin abschließt, darf allerdings nicht dahingehend missverstanden werden, dass er zwingend eine hermetische Abdichtung des Teilraumes nach unten bewirkt. Im Gegenteil, gemäß einer bevorzugten Weiterbildung ist der Zwischenboden mehr oder weniger ausgeprägt gelocht, so dass der durch ihn begrenzte Teilraum über Durchbrüche mit dem darunter liegenden Bereich des Streustoffbehälters kommuniziert. So können ggf. in den Teilraum gelangte Fremdkörper diesen nach unten verlassen und gemeinsam mit dem festen Streustoff aus dem Streugerät ausgetragen werden.

Was das (aktive) Verschwenken der Trennwand (zumindest in Richtung auf eine Verkleinerung des Teilraumes) angeht, so ist besonders vorteilhaft, wenn der Verschwenkantrieb für die Trennwand Gurte, Riemen, Seile oder vergleichbare flexible Zugmittel umfasst. Nicht nur ist auf diese Weise die Realisierung von besonders kompakten und zugleich zuverlässigen Verstellantrieben (z. B. Winden) möglich. Insbesondere kann in diesem Falle der Tanksack - zumindest in seinem vollständig gefüllten Zustand und bei dementsprechend maximalem Volumen des jeweiligen Teilraums - an dem flexiblen Zugmittel anliegen. Auf diese Weise üben die flexiblen Zugmittel des Verschwenkantriebs ergänzend eine stabilisierende Funktion aus, was zusätzlich einer unzulässigen Verformung des Tanksacks durch Schwappen der enthaltenen Flüssigkeit insbesondere beim Beschleunigen und Bremsen des Winterdienstfahrzeugs entgegenwirkt. Sind zum Aufwickeln der flexiblen Zugmittel Winden vorgesehen, so sind diese besonders bevorzugt in dem jeweiligen Teilraum benachbart der Seitenwand des Streustoffvorratsbehälters angeordnet. Allerdings ist auch eine anderweitige Einwirkung auf die flexiblen Zugmittel möglich, beispielsweise (mit oder ohne vorherige Umlenkung der flexiblen Zugmittel über Rollen, Walzen oder dergleichen) mittels linear wirkender Verstellantriebe (z. B. Zahnstangenantriebe, Hydraulikzylinder).

In einer alternativen bevorzugten Weiterbildung ist der Verschwenk- bzw. sonstige Verstellantrieb für die mindestens eine Trennwand als Federantrieb ausgeführt. Dies gilt insbesondere, wenn - im vorstehenden Sinne - ein Gurte, Riemen, Seile oder vergleichbare flexible Zugmittel umfassender Verschwenkantrieb für die mindestens eine Trennwand vorgesehen ist. So kann auf das mindestens eine flexible Zugmittel ein Federantrieb, der beispielsweise eine Zugfeder umfassen kann, wirken, und zwar im Sinne einer Verkleinerung jenes Teilraumes, der durch die dem betreffenden flexiblen Zugmittel zugeordnete Trennwand begrenzt wird. Die jeweilige Trennwand kann dabei bei Bedarf mittels einer Rast- oder Verriegelungseinrichtung in verschiedenen Stellungen arretierbar sein, wobei sie nach Lösen der Rast- bzw. Verriegelungseinrichtung mittels des Federantriebs im Sinne einer Verkleinerung des zugeordneten Teilraumes bewegt wird. Im Interesse eines nur minimalen Platzbedarfs kann, in abermals bevorzugter Weiterbildung, die Feder als eine sich in Längsrichtung des Streugeräts erstreckende Zugfeder ausgeführt sein, wobei in diesem Falle das flexible Zugmittel über eine Rolle oder eine sonstige Umlenkeinrichtung umgelenkt wird. Insbesondere (allerdings nicht nur) dann, wenn der jeweilige Trennwand-Verstellantrieb im vorstehenden Sinne als Federantrieb ausgeführt ist, ist überdies günstig, mindestens ein gesondertes Trennwand-Anschlagelement vorzusehen, das die dem maximal möglichen Volumen des betreffenden Teilraumes entsprechende Stellung der Trennwand definiert. Solche Trennwand-Anschlagelemente können mit Vorteil ihrerseits flexibel sein, beispielsweise durch Ausführung als Gurte oder Riemen, die sich oberhalb des betreffenden Tanksacks zwischen der jeweiligen Trennwand und einem feststehenden Bauteil (Seitenwand, Abdeckung, oder dergl.) des Streustoffbehälters erstrecken.

In wiederum anderer bevorzugter Weiterbildung der Erfindung ist jeder Tanksack an seinen gegenüberliegenden oberen Randbereichen an der zugeordneten Trennwand sowie an der Seitenwand des Streustoffbehälters aufgehängt. Auf diese Weise wird ein Einfallen des Tanksacks bei dessen zunehmender Entleerung verhindert. Der mindestens eine Tanksack verbleibt vielmehr auch im nur teilweise gefüllten Zustand zumindest im Wesentlichen auf der gleiche Höhe wie in seinem vollständig gefüllten Zustand. Die trennwandseitige Aufhängung kann dabei insbesondere im Bereich von die Trennwand aussteifenden Streben erfolgen, die sich ihrerseits bevorzugt bis zu Gelenken erstrecken, mittels derer die Trennwand verschwenkbar gelenkig gelagert ist.

Gemäß einer wiederum anderen bevorzugten Weiterbildung der Erfindung weist der Streustoffbehälter mindestens eine oberhalb der Belüftungsstutzen angeordnete starre, ortsfeste Abdeckung auf, welche bei dessen minimalem Volumen den Teilraum nach oben hin abschließt. In besonders bevorzugter Ausgestaltung bildet die Abdeckung dabei einen Anschlag für die verschwenkbare Trennwand, wobei insbesondere bei an dem Anschlag anliegender Trennwand zwischen der Abdeckung und der Trennwand eine Rieseldichtung wirken kann. Dies stellt sicher, dass beim Befüllen des Streustoffbehälters mit festem, insbesondere körnigem Streustoff dann, wenn - unter Minimierung des Volumens des Teilraums für den Tanksack - die Trennwand bis zum Anschlag an der Abdeckung geschwenkt ist, kein fester Streustoff von oben her in den Teilraum gelangt. Dies steigert die Lebensdauer des Tanksacks und kann somit zur weiter erhöhten Betriebssicherheit und zuverlässigen Funktion des erfindungsgemäßen Streugeräts beitragen. Unterhalb dieser Abdeckung können ggf. vorhandene Komponenten eines Belüftungssystems für das Flüssigkeitssystem verlaufen. In diesem Zusammenhang zeichnet sich ein abermals bevorzugte Weiterbildung dadurch aus, dass der mindestens eine Tanksack an eine Seitenwand des Streustoffbehälters angrenzend angeordnet ist, wobei an der Oberseite des Tanksacks mindestens ein Belüftungsstutzen dergestalt außermittig in Richtung auf die Seitenwand des Streustoffbehälters nach außen versetzt angeordnet ist, dass er bei einem Verändern der Form und des Volumens des Tanksacks seine Position innerhalb des Streustoffbehälters beibehält. Bei dieser Weiterbildung verbleibt, mit anderen Worten, ein - der Seitenwand des Streustoffbehälters benachbarter - Bereich der Oberseite des Tanksacks (mitsamt dem mindestens einen dort angeordneten Belüftungsstutzen) unabhängig vom Füllgrad des Tanksacks sowie unabhängig von der Verschwenkstellung der zugeordneten Trennwand stets an der identischen Position, relativ zur Seitenwand des Streustoffbehälters. Besonders bevorzugt lässt sich ein entsprechendes gesteuertes Faltverhalten des Tanksacks unter Verwendung einer Falthilfe erreichen, welche beim Entleeren des Tanksacks für das definierte Einfalten von dessen Oberseite entfernt von dem Belüftungsstutzen sorgt. Eine solche Falthilfe kann beispielsweise in Form eines den Tanksack dort, wo dessen definierte Einfalten erfolgen soll, zumindest teilweise umschlingenden Gummizugs ausgeführt sein.

Das Streugerät kann, in wiederum anderer bevorzugter Weiterbildung der Erfindung, einen die Stellung der jeweiligen Trennwand anzuzeigenden Indikator aufweisen. Dieser kann beispielsweise rein mechanisch ausgeführt sein, indem er einen starr mit der Trennwand verbundenen, außerhalb des Streustoffbehälters angeordneten Zeiger umfasst. Andere Indikatoren, beispielsweise auch unter Verwendung von Sensoren und/oder elektrischen Anzeigen, kommen in gleicher Weise in Betracht.

Weitere vorteilhafte technische Aspekte und Besonderheiten der vorliegenden Erfindung ergeben sich aus der nachfolgenden Beschreibung und Erläuterung von in der Zeichnung in diversen Ansichten und Betriebszuständen veranschaulichten bevorzugten Ausführungsbeispielen der vorliegenden Erfindung. Dabei zeigt
- Fig. 1: in perspektivischer Ansicht von hinten-rechtsoben ein Streugerät nach der vorliegenden Erfindung (ohne Ausbringeinheit),
- Fig. 2: in perspektivischer Ansicht das (längs geschnittene) Oberteil des Streustoffbehälters des Streugeräts nach Fig. 1 ohne Trennwände,
- Fig. 3: den in Fig. 2 gezeigten Ausschnitt mit eingesetzten Trennwänden, wobei diese ihre dem minimalen Volumen der zwei Tanksäcke aufnehmenden Teilräume entsprechende Stellung einnehmen,
- Fig. 4: einen Querschnitt durch das Streustoffbehälter-Oberteil des Streugeräts nach Fig. 1, wiederum bei einer dem minimalen Volumen der zwei Tanksäcke aufnehmenden Teilräume entsprechende Stellung der zugeordneten Trennwände,
- Fig. 5: in perspektivischer Ansicht von unten-rechtshinten das (quer geschnittene) Streustoffbehälter-Oberteil nach Fig. 4,
- Fig. 6: in perspektivischer Ansicht von oben-rechtshinten das (quer geschnittene) Streustoffbehälter-Oberteil nach den Figuren 4 und 5,
- Fig. 7: einen Querschnitt durch das Streustoffbehälter-Oberteil des Streugeräts nach Fig. 1, allerdings bei einer dem maximalen Volumen der zwei Tanksäcke aufnehmenden Teilräume entsprechende Stellung der zugeordneten Trennwände,
- Fig. 8: in perspektivischer Ansicht von oben-rechtshinten das (quer geschnittene) Streustoffbehälter-Oberteil nach Fig. 7 und
- Fig. 9: einen Längsschnitt durch den Streustoffbehälter-Oberteil nach den Figuren 2-8. Weiterhin veranschaulichen
- Fig. 10: schematisch die Funktionsweise der als Rollmembran ausgeführten Rieseldichtungen,
- Fig. 11: einen alternativen Verstellmechanismus für die Trennwände,
- Fig. 12: Ausführungsdetails eines hinsichtlich der Verstellung der Trennwände modifizierten Streugeräts,
- Fig. 13: Ausführungsdetails eines hinsichtlich der Fixierung der Tanksäcke modifizierten Streugeräts,
- Fig. 14: Ausführungsdetails eines hinsichtlich einer Trennwand-Stellungsanzeige modifizierten Streugeräts und
- Fig. 15: Ausführungsdetails der Rieseldichtung.

Das in Fig. 1 der Zeichnung gezeigte Streugerät, welches als ein der Bestückung eines Winterdienst-LKW dienendes Aufsatzstreugerät ausgeführt ist, umfasst einen Aufsetzrahmen 1, einen Streustoffbehälter 2, eine (nicht dargestellte) rückwärtig an diesem angeordnete Streustoffausbringeinrichtung (z. B. in Form eines rotierenden Streutellers) und eine diese (z. B. über eine Schütte) beschickende, sich in Längsrichtung des Streugeräts bodenseitig am Streustoffbehälter 2 erstreckende Streustoffaustrageinrichtung 3 (z. B. in Form eines Förderbandes oder einer Förderschnecke). Der Streustoffbehälter 2 ist durch starre Wände, nämlich zwei Seitenwände 4, eine vordere Stirnwand 5 und eine rückwärtige Stirnwand 6 begrenzt. Der Streustoffbehälter 2 ist horizontal geteilt ausgeführt, indem er aus einem Unterteil 7 und einem auf diesem aufgesetzten Oberteil 8 zusammengefügt ist.

Weiterhin umfasst das Streugerät ein Flüssigkeitssystem, welches sowohl zur Benetzung des mittels der Streustoffausbringeinrichtung auszubringenden festen, insbesondere körnigen Streustoffs (z. B. Splitt, Salz, Granulat) als auch für das direkte Ausbringen von Flüssigkeit (z. B. mittels Sprühdüsen) auf die zu behandelnde Oberfläche ausgeführt ist. Das Flüssigkeitssystem umfasst zwei in Fahrtrichtung F vor dem Streustoffbehälter 2 angeordnete starre Flüssigkeitsbehälter (sog. "Kopftanks" 9), zwei seitlich außerhalb des Streustoffbehälters 2 neben dessen Unterteil 7 angeordnete starre Seitentanks 10 und vier im Innenraum des Streustoffbehälters 2 angeordnete form- und volumenveränderbaren Tanksäcke 11.

Unten an dem Streustoffbehälter-Oberteil 8 sind mehrere sich quer zu Längsrichtung L erstreckende, die beiden dem Streubehälter-Oberteil 8 zugeordneten Abschnitte der Seitenwände 4 miteinander verbindende Traversen 12 vorgesehen. Auf die mittlere der Traversen 12 ist eine den Innenraum des Streustoffbehälters 2 in einen vorderen Bereich und einen hinteren Bereich unterteilende stationäre, d. h. nicht lageveränderbare Zwischenwand 13 aufgebaut, welche in ihrem unteren Bereich einen Durchbruch D aufweist, durch welchen hindurch der vordere und der hintere Bereich des Innenraums des Streustoffbehälters 2 miteinander kommunizieren. Sowohl in dem vorderen Bereich des Streustoffbehälters 2 als auch in dessen hinterem Bereich stützen sich an den Traversen 12 - angrenzend an die jeweilige Seitenwand 4 des Streustoffbehälter-Oberteils - zwei seitliche Zwischenböden 14 ab. Die (quer zur Längsrichtung L des Streugeräts definierte) Breite B jedes Zwischenbodens 14 beträgt etwa 25% bis 30% der lichten Weite des Streustoffbehälters 2 auf der entsprechenden Höhe, so dass zwischen den beiden jeweils einander - in dem vorderen Bereich und dem hinteren Bereich des Streustoffbehälters 2 - gegenüberliegenden Zwischenböden 14 ein Streustoff-Durchlass 15 von etwa 40% bis 50% der lichten Weite des Streustoffbehälters 2 auf der entsprechenden Höhe verbleibt.

An einem an dem jeweiligen Zwischenboden 14 benachbart zu dem Streustoff-Durchlass 15 angeordneten Randprofil 16 ist jeweils - über ein in die Laschen 17 integriertes Gelenk 18 - eine Trennwand 19 um eine (sich parallel zur Längsachse erstreckende) Schwenkachse S verschwenkbar gelenkig angebracht. Bei den Trennwänden 19 handelt es sich um starre Bauteile, jeweils umfassend einen im Wesentlichen ebenen unteren Abschnitt 20 und einen im Wesentlichen ebenen oberen Abschnitt 21, wobei der untere Abschnitt 20 und der zugeordnete obere Abschnitt 21 an einer Kante 22 mit einem Winkel von etwa 150° ineinander übergehen. Die jeweilige Trennwand 19 erstreckt sich in Längsrichtung L des Streugeräts von nahe der Zwischenwand 13 bis nahe an die frontseitige (vordere) Stirnwand 5 bzw. rückwärtige Stirnwand 6 des Streustoffbehälters 2. Dabei besteht zwischen der jeweiligen vorderen bzw. hinteren Stirnkante 23 bzw. 24 der Trennwand 19 und der benachbarten Stirnwand 5 bzw. 6 des Streustoffbehälters 2 bzw. der Zwischenwand 13 eine Abdichtung 25. Diese hat die Form einer (etwa dreieckigen) Rollmembran 26, welche randseitig einerseits an der jeweiligen Trennwand 19 und andererseits an der jeweiligen Stirnwand 5 bzw. 6 des Streustoffbehälters 2 bzw. an der Zwischenwand 13 fixiert ist.

Auf die vorstehend beschriebene Weise sind von dem gesamten Innenraum des Streustoffbehälters 2 insgesamt vier Teilräume 27 abgegrenzt, jeweils (zusätzlich zu den zugeordneten Wandabschnitten des Streustoffbehälters 2) begrenzt durch eine Trennwand 19, einen Zwischenboden 14 und die Zwischenwand 13. In jedem dieser Teilräume 27 ist einer der vier form- und volumenveränderbaren Tanksäcke 11 - auf dem jeweiligen Zwischenboden 14 ruhend - untergebracht. Die weiter oben bereits beschriebenen, als Rollmembran 26 ausgeführten Abdichtungen 25 zu der jeweiligen Querwand (Stirnwand 5 bzw. 6 des Streustoffbehälters 2 bzw. Zwischenwand 13) stellen in dem Sinne jeweils eine "Rieseldichtung" dar, dass sie das Eindringen von festem Streustoff, wie er in dem Streustoffbehälter in dem verbleibenden Raum außerhalb der vier Teilräume 27 aufgenommen ist, in die Teilräume 27 verhindert.

Die Form und das Volumen des jeweiligen Teilraumes 27 sind durch Verändern der Stellung der jeweils zugeordneten Trennwand 19 aktiv (und unabhängig voneinander) veränderbar, und zwar zumindest im Sinne einer Verkleinerung des Volumens des Teilraumes 27. Hierzu ist jedem der vier Trennwände 19 ein - als Verschwenkantrieb ausgeführter - Verstellantrieb 28 zugeordnet. Dieser umfasst jeweils drei endseitig an der Trennwand 19 im Bereich von deren Oberkante 29 angebrachte flexible Zugmittel 30 in Form von Gurten 31 und drei zugeordnete, über eine gemeinsame Welle 32 miteinander gekoppelte Winden 33, auf denen der jeweilige Gurt 31 aufwickelbar ist. Die Winden 33 sind, in Lagerschuhen 50 montiert, in dem jeweiligen Teilraum 27 benachbart der Seitenwand 4 des Streustoffvorratsbehälters 2 angeordnet. Ihr Antrieb kann manuell, beispielsweise mittels jeweils einer Kurbel erfolgen. Die Verschwenkantriebe 28 sind für einen solchen Schwenkbereich der Trennwand ausgelegt, dass bei maximalem Volumen des Teilraums 27 die Oberkante 29 der Trennwand 19 etwa 3-mal soweit von der Seitenwand 4 des Streustoffvorratsbehälters 2 entfernt ist wie bei minimalem Volumen des Teilraums 27. Oder mit anderen Worten: Mittels des Verschwenkantriebs 28 lässt sich die jeweilige Trennwand 19 so weit in Richtung auf die Seitenwand 4 des Streustoffbehälters 2 verschwenken, dass ihre Oberkante 29 sich nur noch etwa 1/3 der maximalen Entfernung zur Seitenwand 4 des Streustoffbehälters 2 befindet.

Diese - dem minimalen Volumen des jeweiligen Teilraumes 27 zugeordnete - Endstellung der Trennwand 19 wird jeweils durch einen Anschlag 34 definiert, welcher an einer starren Abdeckung 35 ausgeführt ist, die den betreffenden Teilraum 27 bei dessen minimalem Volumen vollständig und bei einem größeren Volumen nur teilweise nach oben begrenzt. Durch eine falzförmige Überlappung 36 von Abdeckung 35 und an dieser anliegender Trennwand 19 wirkt die Abdeckung 35 als Rieseldichtung, welche verhindert, dass beim Befüllen des Streustoffvorratsbehälters 2 mit festem Streustoff dieser in die Teilräume 27 gelangt. Alternativ kann die Rieseldichtung beispielsweise auch nach Art einer sich zwischen der Abdeckung 35 und der Trennwand 19 erstreckenden, rolloartig aufwickelbaren Membran ausgeführt sein, so dass auch bei anderen als der dem minimalen Volumen des Teilraumes 27 entsprechenden Stellungen der Trennwand 19 ein Eindringen von Feststoffen in den Teilraum 27 erschwert bzw. verhindert wird. Zwischen den beiden Abdeckungen 35 bestehen zwei flexible (z. B. planenartige) Abdeckungen 37, welche mittels eines Gestänges 38 (für das Beladen des Streustoffbehälters mit festem Streustoff) zu öffnen bzw. zu schließen sind.

Die beiden Seitentanks 10 sind seitlich des Streustoffbehälter-Unterteils 7 angeordnet, so dass die (auf den Zwischenböden 14 des Streustoffbehälter-Oberteils 8 ruhenden) Tanksäcke 11 oberhalb der Seitentanks 10 angeordnet sind. Indem jeweils die beiden oberhalb eines Seitentanks 10 angeordneten Tanksäcke 11 mit letzterem kommunizieren, ist eine hierarchische Entleerung der Behälter (erst die Tanksäcke 11, dann die Seitentanks 10) sichergestellt.

Die Gurte 31 der Verschwenkantriebe 28 haben bei gefüllten Tanksäcken 11 ergänzend eine stabilisierende Funktion, indem bei maximalem Volumen des jeweiligen Teilraums 27 der vollständig gefüllte Tanksack 11 an den drei zugeordneten Gurten 31 anliegt, was einer unzulässigen Verformung des Tanksacks 11 durch Schwappen der enthaltenen Flüssigkeit insbesondere beim Beschleunigen und Bremsen des Winterdienstfahrzeugs entgegenwirkt.

Alle vier Tanksäcke 11 sind mittels eines Belüftungssystems 39 untereinander und mit den Kopftanks 9 verbunden. Jeder der vier Tanksäcke 11 weist hierzu an seiner Oberseite zwei in Längsrichtung L des Streugeräts zueinander beabstandete Belüftungsstutzen 40 auf, welche über eine Verbindungsleitung 41 miteinander kommunizieren. Jede Verbindungsleitung 41 weist ihrerseits in Längsrichtung L zwischen den beiden Belüftungsstutzen 40 einen Belüftungsanschluss 42 auf, wobei die beiden Belüftungsanschlüsse 42 der jeweils zwei in Längsrichtung L des Streugeräts hintereinander angeordneten Tanksäcke 11 über eine Längskoppelleitung 43 miteinander verbunden sind. Die Belüftungsstutzen 40 der Tanksäcke 11 sind dabei dergestalt außermittig in Richtung auf die Seitenwand 4 des Streustoffbehälters 2 nach außen versetzt angeordnet, dass sie - wie auch die Verbindungsleitungen 41 und die Längskoppelleitung 43 - unterhalb der Abdeckung 35 liegen. Auch beim Verändern der Form und des Volumens des betreffenden Tanksacks 11 behalten die Belüftungsstutzen 40, die Verbindungsleitungen 41 und die Längskoppelleitung 43 ihre Position unverändert bei. Denn die besagten Leitungen des Belüftungssystems samt der Belüftungsstutzen 40 sind mittels der Halteklammern 56 fixiert; und die Tanksäcke 11 weisen jeweils eine - als Gummizug 44 ausgeführte - Falthilfe 45 für das entfernt von den Belüftungsstutzen 40 erfolgende definierte Einfalten der Oberseite des jeweiligen Tanksacks 11 (bei der Verkleinerung von dessen Volumen) auf.

Die beiden Längskoppelleitungen 43 sind ihrerseits über eine Querkoppelleitung 46 miteinander verbunden. Diese hinwiederum kommuniziert mit dem an die Dome 47 der beiden Kopftanks 9 angeschlossenen Ast 48 des Belüftungssystems.

Die Funktionsweise der weiter oben bereits beschriebenen und erläuterten, zwischen den Trennwänden und den jeweils angrenzenden Querwänden wirkenden, nach Art von Rollmembranen ausgeführten Rieseldichtungen ist in Fig. 10 schematisch näher veranschaulicht. Jeweils ist jede der vier verschwenkbar gelagerten Trennwände 19 in ihren beiden Extremlagen gezeigt, nämlich sowohl in ihrer dem maximalen Volumen des betreffenden Teilraums 27 entsprechenden ersten Stellung (19a) als auch in ihrer dem minimalen Volumen des betreffenden Teilraums 27 entsprechenden zweiten Stellung (19b). Der an der jeweiligen Querwand, d. h. der vorderen Stirnwand 5, der hinteren Stirnwand 6 bzw. der Zwischenwand 13 fixierte Rand 49 der Rollmembran 26 verbleibt unabhängig von der jeweiligen Lage der Trennwand 19 ortsfest. Der an letzterer fixierte Rand 50 der Rollmembran verändert indessen naturgemäß seine Lage gemeinsam mit der Trennwand, wodurch die Rollmembran bei der ersten Stellung (19a) der Trennwand die erste Konfiguration (26a) einnimmt und bei der zweiten Stellung (19b) der Trennwand die zweite Konfiguration (26b). Erkennbar ist der Bereich, in dem die jeweilige Rollmembran 26 wirkt, d. h. der jeweils zwischen Trenn- und Querwand bestehende Spalt, nach oben hin durch eine starre, an der betreffenden Stirnwand 5 bzw. 6 des Streustoffbehälters 2 bzw. der Zwischenwand 13 angebrachte Abdeckung A abgedeckt (vgl. auch Figuren 2 und 3).

Fig. 11 veranschaulicht schematisch eine Abwandlung zu der weiter oben erläuterten Ausführungsform, bei der jeweils zwei einander gegenüberliegende Trennwände 19 mittels eines gemeinsamen Verschwenkantriebs koordiniert, d. h. synchronisiert aktiv verstellt werden. An jeder Trennwand 19 greifen zwei flexible Zugmittel 30 in Form von Seilen 51 an. Die insgesamt vier Seile 51 der beiden vorderen Trennwände 19 werden, über Rollen 52 geeignet umgelenkt, auf einer an der rückwärtigen Stirnwand 6 des Streustoffbehälters 2 angeordneten ersten Winde 53 aufgewickelt, wohingegen die insgesamt vier Seile 51 der beiden hinteren Trennwände 19, wiederum über Rollen 54 geeignet umgelenkt, auf einer - ebenfalls an der rückwärtigen Stirnwand 6 des Streustoffbehälters 2 angeordneten - zweiten Winde 55 aufgewickelt werden.

Fig. 12 veranschaulicht eine andere Möglichkeit der Ausgestaltung der Verstellantriebe 28 für die verschwenkbaren Trennwände 19. Und zwar ist hier für jede Trennwand 19 ein als Federantrieb 57 ausgeführter Verstellantrieb 28 vorgesehen. Hierzu erfolgt eine permanente Beaufschlagung des (als Seil 51 ausgeführten) flexiblen Zugmittels 30 mittels einer Feder 58. Die Feder 58, die als in Längsrichtung des Streugeräts orientierte, dicht unterhalb der Abdeckung 35 angeordnete Zugfeder 59 ausgeführt ist, übt auf das flexible Zugmittel 30 eine dieses vorspannende Kraft im Sinne einer Verkleinerung des durch die zugeordnete Trennwand 19 begrenzen Teilraumes 27 aus. Das Seil 51 ist über eine an der Halteklammer 56 drehbar gelagerte Umlenkrolle 60 umgelenkt.

Ferner zeigt Fig. 12 die - gegenüber der Ausgestaltung nach Fig. 2 deutlich stärker ausgeprägte - gelochte Ausführung des Zwischenbodens 14, so dass der jeweils durch diesen nach unten begrenzte Teilraum 27 über Durchbrüche 61 mit dem darunter liegenden Bereich des Streustoffbehälters 2 kommuniziert. Und weiterhin ist - deutlicher als in den übrigen Figuren - in Fig. 12 die Aussteifung der (konkav abgewinkelten) Trennwände 19 durch Streben 62 gezeigt. Diese erstrecken sich von den Gelenken 18, über die die jeweilige Trennwand 19 an dem zugeordneten Randprofil 16 des betreffenden Zwischenbodens 14 verschwenkbar angelenkt ist, bis zum oberen Randbereich der Trennwand 19, wo sie in Halteklammern 63 auslaufen. Exemplarisch dargestellt ist in Fig. 12 ferner die bevorzugte Option, Trennwand-Anschlagelemente 76, welche die dem maximal möglichen Volumen des betreffenden Teilraumes 27 entsprechende Stellung der Trennwand 19 definieren, vorzusehen, beispielsweise in Form von flexiblen Gurten 77, welche sich jeweils zwischen einer Halteklammer 63 und einem an der Abdeckung 35 angeordneten Widerlager 78 erstrecken.

Die besagten Halteklammern 63 dienen, wie dies in Fig. 13 (bei einem demontierten Tanksack 11) veranschaulicht ist, der Aufhängung des zugeordneten Tanksacks 11 an seinem der Trennwand 19 benachbarten oberen Randbereich 64. Zu diesem Zweck sind an dem Tanksack 11 an dem betreffenden Randbereich 64 drei Schlaufen 65 angebracht, durch die - bei montiertem Tanksack 11 - jeweils ein in der zugeordneten Halteklammer 63 gelagerter Bolzen 66 hindurch gesteckt ist. An dem gegenüberliegenden, der Seitenwand 4 des Streustoffbehälters 2 benachbarten oberen Randbereich 67 ist der jeweilige Tanksack 11 in entsprechender Weise aufgehängt. An der vordersten und hintersten seitenwandseitigen Schlaufe 73 sind jeweils an der oberen Schlaufenverstärkung 74 Durchbrüche 75 vorgesehen, welche dem Anschluss der weiter oben erläuterten Belüftungsstutzen 40 dienen.

Fig. 14 veranschaulicht eine Möglichkeit, die Stellung der jeweiligen Trennwand 19 an der Außenseite des Streustoffbehälters 2 anzuzeigen. Hierzu durchdringt eine auf der Schwenkachse S der Trennwand 19 angeordnete, mit letzterer drehfest verbundene Welle 68 die hintere Stirnwand 6 des Streustoffbehälters 2. Das Ende der Welle 68 trägt einen Zeiger 69. Dieser indiziert anhand eines weiterhin an der hinteren Stirnwand 6 des Streustoffbehälters 2 angebrachten schematischen Stellungsschaubildes 70 die aktuelle Stellung der betreffenden Trennwand 19.

Exemplarisch veranschaulicht, insoweit Fig. 10 ergänzend, Fig. 15 besonders deutlich die konstruktive Ausführung der Fixierung der Rollmembran 26 einerseits an der Zwischenwand 13, indem der dieser zugeordnete erste Rand 49 der Rollmembran 26 dort mittels der beiden ersten Klemmleisten 71 eingespannt ist, und andererseits an der Trennwand 19, indem der dieser zugeordnete zweite Rand 50 der Rollmembran 26 dort mittels der - der Geometrie der Trennwand 19 folgend abgewinkelten - zweiten Klemmleiste 72 eingespannt ist.

Allein zur Vermeidung von Missverständnissen ist darauf hinzuweisen, dass aus Gründen der Vereinfachten Darstellung nicht sämtliche Details in allen Figuren der Zeichnung gezeigt sind. Insoweit stellt es insbesondere keinen Widerspruch dar, dass ein bestimmtes technisches Detail in einer Zeichnung dargestellt, in einer anderen Zeichnung, in der es ebenfalls sichtbar wäre, indessen nicht dargestellt ist.

## Patentansprüche

1. Streugerät, insbesondere für Winterdienstfahrzeuge, umfassend einen durch starre Wände begrenzten Streustoffbehälter (2) mit einer bodenseitigen, sich in Längsrichtung (L) des Streugeräts erstreckenden Streustoffaustrageinrichtung (3), eine von dieser beschickte Streustoffausbringeinrichtung sowie ein Flüssigkeitssystem mit mindestens einem im Innenraum des Streustoffbehälters angeordneten form- und volumenveränderbaren Tanksack (11), mit den folgenden Merkmalen:
der mindestens eine Tanksack (11) ist in einem form- und volumenveränderbaren Teilraum (27) des Streustoffbehälters (2) untergebracht, welcher durch eine vordere und eine hintere Querwand sowie eine in sich starre, seitwärts lagerveränderbar gelagerte, zumindest im Sinne einer Verkleinerung des Volumens des Teilraumes mittels eines Verstellantriebs (28) aktiv lageverstellbare Trennwand (19) begrenzt ist; **dadurch gekennzeichnet, dass** zwischen der Trennwand (19) und den beiden den betreffenden Teilraum (27) vorne und hinten begrenzenden Querwänden je eine Rieseldichtung wirkt, welche nach Art einer längs eines ersten Randes an der Trennwand (19) und eines zweiten Randes an der jeweiligen Querwand fixierten Rollmembran (26) ausgeführt ist und bei einer Veränderung der Lage der Trennwand (19) relativ zu der betreffenden Querwand ebenfalls ihre Geometrie verändert.

2. Streugerät nach Anspruch 1, **dadurch gekennzeichnet, dass** zumindest eine der Querwände durch eine zwischen zwei in Längsrichtung (L) des Streugeräts hintereinander angeordneten Tanksäcken (11) angeordnete, die beiden betreffenden Teilräume (27) untereinander abgrenzende Zwischenwand (13) gebildet ist.

3. Streugerät nach Anspruch 1 oder Anspruch 2, **dadurch gekennzeichnet, dass** die Trennwand (19) nicht eben ist und eine konkave Begrenzung für den Teilraum (27) bildet.

4. Streugerät nach Anspruch 3, **dadurch gekennzeichnet, dass** die Trennwand (19) zwei an einer Kante (22) zusammenstoßende im Wesentlichen ebene Trennwandabschnitte (20, 21) umfasst.

5. Streugerät nach einem der Ansprüche 1 bis 4, **dadurch gekennzeichnet, dass** der Teilraum (27) nach unten durch einen Zwischenboden (14) begrenzt ist, auf welchem der Tanksack (11) ruht.

6. Streugerät nach Anspruch 5, **dadurch gekennzeichnet, dass** der Zwischenboden (14) dergestalt gelocht ist, dass der durch ihn begrenzte Teilraum (27) über Durchbrüche (61) mit dem darunter liegenden Bereich des Streustoffbehälters (2) kommuniziert.

7. Streugerät nach einem der Ansprüche 1 bis 6, **dadurch gekennzeichnet, dass** der Teilraum (27) des Streustoffbehälters (2) weiterhin durch eine Seitenwand (4) des Streustoffbehälters begrenzt und die Trennwand (19) seitwärts verschwenkbar gelenkig gelagert ist.

8. Streugerät nach Anspruch 7, **dadurch gekennzeichnet, dass** der Schwenkbereich der Trennwand (19) so bemessen ist, dass bei maximalem Volumen des Teilraums (27) die Oberkante (29) der Trennwand (19) zwischen 2- und 4-mal soweit von der Seitenwand (4) des Streustoffbehälters (2) entfernt ist wie bei minimalem Volumen des Teilraums (27) .

9. Streugerät nach Anspruch 7 oder Anspruch 8, **dadurch gekennzeichnet, dass** der mindestens eine Tanksack (11) an seinen gegenüberliegenden oberen Randbereichen (64, 67) an der zugeordneten Trennwand (19) sowie an der Seitenwand (4) des Streustoffbehälters (2) aufgehängt ist.

10. Streugerät nach den Ansprüchen 5 und 7, **dadurch gekennzeichnet, dass** das Gelenk (18) für die verschwenkbare Lagerung der Trennwand (19) an dem Zwischenboden (14) angeordnet ist.

11. Streugerät nach einem der Ansprüche 1 bis 10, **dadurch gekennzeichnet, dass** für die Lageverstellung der Trennwand (19) mindestens ein flexibles Zugmittel (30) vorgesehen ist.

12. Streugerät nach Anspruch 11, **dadurch gekennzeichnet, dass** bei maximalem Volumen des Teilraums (27) der vollständig gefüllte Tanksack (11) an dem mindestens einen flexiblen Zugmittel (30) anliegt.

13. Streugerät nach Anspruch 11 oder Anspruch 12, **dadurch gekennzeichnet, dass** ein auf eine Winde (33) aufwickelbares Zugmittel, bevorzugt in Form eines Gurts (31), Riemens oder Seils, vorgesehen ist, wobei die Winde in dem Teilraum (27) benachbart der Seitenwand (4) des Streustoffbehälters angeordnet ist.

14. Streugerät nach Anspruch 11 oder Anspruch 12, **dadurch gekennzeichnet, dass** ein auf eine Winde (53, 55) aufwickelbares Zugmittel, bevorzugt in Form eines Gurts, Riemens oder Seils (51), vorgesehen ist, wobei die Winde außerhalb des Streustoffbehälters (2) angeordnet ist.

15. Streugerät nach einem der Ansprüche 11 bis 14, **dadurch gekennzeichnet, dass** für eine spiegelbildliche Verstellung von zwei einander gegenüberliegenden Trennwänden (19) mit der einen Trennwand verbundene erste flexible Zugmittel (30) und mit der anderen Trennwand verbundene zweite flexible Zugmittel (30) synchronisiert auf jeweils eine Winde (53, 55) aufwickelbar sind.

16. Streugerät nach Anspruch 11 oder Anspruch 12, **dadurch gekennzeichnet, dass** der Verstellantrieb (28) als Federantrieb (57) ausgeführt ist, indem auf das mindestens eine flexible Zugmittel (30) eine Feder (58) im Sinne einer Verkleinerung jenes Teilraums (27), der durch die dem betreffenden flexiblen Zugmittel (30) zugeordnete Trennwand (19) begrenzt wird, wirkt.

17. Streugerät nach Anspruch 16, **dadurch gekennzeichnet, dass** die Feder (58) als eine sich in Längsrichtung (L) des Streugeräts erstreckende Zugfeder (59) ausgeführt ist.

18. Streugerät nach einem der Ansprüche 1 bis 17, **dadurch gekennzeichnet, dass** der Streustoffbehälter (2) eine starre obere Abdeckung (35) aufweist, welche bei dessen minimalem Volumen den Teilraum (27) nach oben hin abschließt

19. Streugerät nach Anspruch 18, **dadurch gekennzeichnet, dass** die obere Abdeckung (35) einen Anschlag (34) für die dem betreffenden Teilraum (27) zugeordnete lageveränderbare Trennwand (19) bildet.

20. Streugerät nach Anspruch 19, **dadurch gekennzeichnet, dass** zumindest bei an dem Anschlag (34) anliegender Trennwand (19) zwischen der oberen Abdeckung (35) und der Trennwand eine Rieseldichtung wirkt.

21. Streugerät nach Anspruch 20, **dadurch gekennzeichnet, dass** die Rieseldichtung in Form einer sich zwischen der Abdeckung (35) und der Trennwand (19) erstreckenden Membran ausgeführt ist.

22. Streugerät nach einem der Ansprüche 1 bis 21, **dadurch gekennzeichnet, dass** eine Stellungsanzeige für die mindestens eine lageverstellbare Trennwand (19) vorgesehen ist.

23. Streugerät nach einem der Ansprüche 1 bis 22, **dadurch gekennzeichnet, dass** die mindestens eine lageveränderbare Trennwand (19) mittels einer Rast- oder Verriegelungseinrichtung in verschiedenen Stellungen arretierbar ist.

## Claims

1. Spreader, in particular for winter service vehicles, comprising a spreading material container (2) delimited by rigid walls with a spreading material discharge device (3) on the base side extending in the longitudinal direction (L) of the spreader, a spreading material dispensing device fed by the latter as well as a liquid system having at least one tank bag (11) which is arranged in the interior of the spreading material container and the shape and volume of which can be changed, having the following features:
the at least one tank bag (11) is accommodated in a partial space (27), the shape and volume of which can be changed, of the spreading material container (2), which is delimited by a front and a rear transverse wall as well as an inherently rigid partition wall (19), which is mounted so as to be laterally changeable in position and which is actively adjustable in position by means of an adjustment drive (28) at least in the sense of a reduction of the volume of the partial space; **characterized in that** a trickle seal acts between the partition wall (19) and the two transverse walls delimiting the relevant partial space (27) at the front and rear, which trickle seal is constructed in the manner of a rolling membrane (26) fixed along a first edge on the partition wall (19) and a second edge on the respective transverse wall and which also changes its geometry when the position of the partition wall (19) changes relative to the relevant transverse wall.

2. Spreader according to Claim 1, **characterized in that** at least one of the transverse walls is formed by an intermediate wall (13) which is arranged between two tank bags (11) arranged one behind the other in the longitudinal direction (L) of the spreader and delimits the two relevant partial spaces (27) from one another.

3. Spreader according to Claim 1 or Claim 2, **characterized in that** the partition wall (19) is not flat and forms a concave boundary for the partial space (27).

4. Spreader according to Claim 3, **characterized in that** the partition wall (19) comprises two substantially planar partition wall sections (20, 21) meeting at an edge (22).

5. Spreader according to one of Claims 1 to 4, **characterized in that** the partial space (27) is delimited at the bottom by an intermediate base (14), on which the tank bag (11) rests.

6. Spreader according to Claim 5, **characterized in that** the intermediate base (14) is perforated in such a way that the partial space (27) delimited by it communicates via openings (61) with the region of the spreading material container (2) lying below it.

7. Spreader according to one of Claims 1 to 6, **characterized in that** the partial space (27) of the spreading material container (2) is further delimited by a lateral wall (4) of the spreading material container and the partition wall (19) is mounted in a laterally pivotable articulated manner.

8. Spreader according to Claim 7, **characterized in that** the pivoting range of the partition wall (19) is dimensioned such that in the case of a maximum volume of the partial space (27), the upper edge (29) of the partition wall (19) is between two times and four times as far away from the lateral wall (4) of the spreading material container (2) as in the case of a minimum volume of the partial space (27).

9. Spreader according to Claim 7 or Claim 8, **characterized in that** the at least one tank bag (11) is suspended at its opposite upper edge regions (64, 67) on the associated partition wall (19) and on the lateral wall (4) of the spreading material container (2).

10. Spreader according to Claims 5 and 7 **characterized in that** the joint (18) for the pivotable mounting of the partition wall (19) is arranged on the intermediate base (14).

11. Spreader according to one of Claims 1 to 10, **characterized in that** at least one flexible traction means (30) is provided for the position adjustment of the partition wall (19).

12. Spreader according to Claim 11, **characterized in that** in the case of a maximum volume of the partial space (27), the completely filled tank bag (11) abuts the at least one flexible traction means (30).

13. Spreader according to Claim 11 or Claim 12, **characterized in that** a traction means, preferably in the form of a belt (31), strap or rope, which can be wound onto a winch (33) is provided, wherein the winch is arranged in the partial space (27) adjacent to the lateral wall (4) of the spreading material container.

14. Spreader according to Claim 11 or Claim 12, **characterized in that** a traction means, preferably in the form of a belt, strap or rope (51), which can be wound onto a winch (53, 55) is provided, wherein the winch is arranged outside of the spreading material container (2).

15. Spreader according to one of Claims 11 to 14, **characterized in that** first flexible traction means (30) connected to the one partition wall and second flexible traction means (30) connected to the other partition wall can be wound synchronously onto a respective winch (53, 55) for a mirror-image adjustment of two partition walls (19) lying opposite each other.

16. Spreader according to Claim 11 or Claim 12, **characterized in that** the adjustment drive (28) is designed as a spring drive (57) by a spring (58) acting on the at least one flexible traction means (30) in the sense of a reduction of that partial space (27) which is delimited by the partition wall (19) associated with the relevant flexible traction means (30).

17. Spreader according to Claim 16, **characterized in that** the spring (58) is designed as a tension spring (59) extending in the longitudinal direction (L) of the spreader.

18. Spreader according to one of Claims 1 to 17, **characterized in that** the spreading material container (2) has a rigid upper cover (35), which, at its minimum volume, closes off the partial space (27) at the top.

19. Spreader according to Claim 18, **characterized in that** the upper cover (35) forms a stop (34) for the partition wall (19) that can change position and is associated with the relevant partial space (27).

20. Spreader according to Claim 19, **characterized in that** a trickle seal acts between the upper cover (35) and the partition wall, at least when the partition wall (19) abuts the stop (34).

21. Spreader according to Claim 20, **characterized in that** the trickle seal is designed in the form of a membrane extending between the cover (35) and the partition wall (19) .

22. Spreader according to one of Claims 1 to 21, **characterized in that** a position indicator is provided for the at least one partition wall (19) that can change position.

23. Spreader according to one of Claims 1 to 22, **characterized in that** the at least one partition wall (19) that can change position can be locked in various positions by means of a latching or locking device.

## Revendications

1. Appareil d'épandage, en particulier pour des véhicules d'entretien hivernal, comprenant un réservoir de matière d'épandage (2) délimité par des parois rigides pourvu d'un dispositif de déversement de matière d'épandage (3), côté fond, s'étendant dans le sens longitudinal (L) de l'appareil d'épandage, un système d'épandage de matière d'épandage alimenté par celui-ci ainsi qu'un dispositif de distribution de liquide comprenant au moins un réservoir souple (11) de forme et de volume variables, disposé à l'intérieur du réservoir de la matière d'épandage, avec les caractéristiques suivantes :
au moins un réservoir souple (11) logé dans un compartiment (27) de forme et de volume variables du réservoir de matière d'épandage (2), lequel est délimité par une paroi transversale avant et arrière et par une paroi de séparation (19) rigide en elle-même, montée de manière à pouvoir changer de position latéralement, de façon active au moins au sens d'une réduction du volume dudit compartiment, au moyen d'un mécanisme de positionnement (28), **caractérisé en ce qu'**entre la paroi de séparation (19) et les deux parois transversales délimitant à l'avant et à l'arrière le compartiment (27) concernée, un élément d'étanchéité anti-ruissellement agit respectivement, lequel est conçu à la manière d'une membrane déroulante (26) fixée le long d'un premier bord sur la paroi de séparation (19) et d'un deuxième bord sur la paroi transversale respective et modifie également sa géométrie par rapport à la paroi transversale concernée lors d'une modification de la position de la paroi de séparation (19) .

2. Appareil d'épandage selon la revendication 1, **caractérisé en ce qu'au** moins une des parois transversales est formée par une paroi intermédiaire (13) disposée entre deux réservoirs souples (11) disposés l'un derrière l'autre dans le sens longitudinal (L) de l'appareil d'épandage, délimitant entre eux les deux compartiments concernées (27).

3. Appareil d'épandage selon la revendication 1 ou la revendication 2, **caractérisé en ce que** la paroi de séparation (19) n'est pas plane et forme une délimitation concave pour le compartiment (27).

4. Appareil d'épandage selon la revendication 3, **caractérisé en ce que** la paroi de séparation (19) comprend deux sections de paroi de séparation (20, 21) pour l'essentiel planes, venant buter sur un bord (22).

5. Appareil d'épandage selon l'une quelconque des revendications 1 à 4, **caractérisé en ce que** le compartiment (27) est délimité vers le bas par un fond intermédiaire (14) sur lequel repose le réservoir souple (11).

6. Appareil d'épandage selon la revendication 5, **caractérisé en ce que** le fond intermédiaire (14) est troué de telle manière que le compartiment (27) délimitée par lui communique par des percées (61) avec la zone située en dessous du réservoir de matière d'épandage (2).

7. Appareil d'épandage selon l'une quelconque des revendications 1 à 6, **caractérisé en ce que** le compartiment (27) du réservoir de matière d'épandage (2) est de plus délimitée par une paroi latérale (4) du réservoir de matière d'épandage (2) et la paroi de séparation (19) est logée de façon articulée pouvant pivoter latéralement.

8. Appareil d'épandage selon la revendication 7, **caractérisé en ce que** la zone de pivotement de la paroi de séparation (19) est dimensionnée de telle sorte qu'au volume maximal du compartiment (27), le bord supérieur (29) de la paroi de séparation (19) est éloigné entre 2 et 4 fois plus de la paroi latérale (4) du réservoir de matière d'épandage (2) qu'au volume minimal du compartiment (27).

9. Appareil d'épandage selon la revendication 7 ou la revendication 8, **caractérisé en ce qu'**au moins un réservoir souple (11) est suspendu sur ses zones de bord supérieures opposées (64, 67) sur la paroi de séparation attribuée (19) ainsi que sur la paroi latérale (4) du réservoir de matière d'épandage (2).

10. Appareil d'épandage selon les revendications 5 et 7, **caractérisé en ce que** l'articulation (18) pour le positionnement pivotable de la paroi de séparation (19) est disposée sur le fond intermédiaire (14).

11. Appareil d'épandage selon l'une quelconque des revendications 1 à 10, **caractérisé en ce qu'**au moins un moyen de traction flexible (30) est prévu pour le réglage de position de la paroi de séparation (19).

12. Appareil d'épandage selon la revendication 11, **caractérisé en ce qu'**au volume maximal du compartiment (27), le réservoir souple (11) complètement rempli vient s'appliquer sur au moins un moyen de traction flexible (30).

13. Appareil d'épandage selon la revendication 11 ou la revendication 12, **caractérisé en ce qu'**un moyen de traction enroulable sur un treuil (33) est prévu, de préférence sous la forme d'une sangle (31), d'une courroie ou d'un câble, sachant que le treuil est disposé dans le compartiment (27) à côté de la paroi latérale (4) du réservoir de produit d'épandage.

14. Appareil d'épandage selon la revendication 11 ou la revendication 12, **caractérisé en ce qu'**un moyen de traction enroulable sur un treuil (53, 55), est prévu, de préférence sous la forme d'une sangle, d'une courroie ou d'un câble (51), sachant que le treuil est disposé en dehors du réservoir de matière d'épandage (2).

15. Appareil d'épandage selon l'une quelconque des revendications 11 à 14, **caractérisé en ce que** pour un réglage spéculaire de deux parois de séparation (19) opposées l'une à l'autre, les premiers moyens de traction flexibles (30) reliés à une paroi de séparation et les deuxièmes moyens de traction flexibles (30) reliés à l'autre paroi de séparation peuvent être enroulés respectivement de façon synchronisée sur un treuil (53, 55).

16. Appareil d'épandage selon la revendication 11 ou la revendication 12, **caractérisé en ce que** le mécanisme de positionnement (28) est réalisé en tant que mécanisme à ressort (57) dans lequel un ressort (58) agit sur au moins un moyen de traction flexible (30) au sens d'une réduction du compartiment (27) qui est délimité par la paroi de séparation (19) attribuée au moyen de traction flexible concernée (30).

17. Appareil d'épandage selon la revendication 16, **caractérisé en ce que** le ressort (58) est réalisé comme un ressort de traction (59) s'étendant dans le sens longitudinal (L) de l'appareil d'épandage.

18. Appareil d'épandage selon l'une quelconque des revendications 1 à 17, **caractérisé en ce que** le réservoir de matière d'épandage (2) comporte une couverture supérieure rigide (35), laquelle ferme vers le haut à un volume minimal de celui-ci, le compartiment (27) .

19. Appareil d'épandage selon la revendication 18, **caractérisé en ce que** la couverture supérieure (35) forme une butée (34) pour la paroi de séparation (19) montée de façon à pouvoir changer de position, attribuée au compartiment concerné (27).

20. Appareil d'épandage selon la revendication 19, **caractérisé en ce qu'**un élément d'étanchéité anti-ruissellement agit au moins sur la paroi de séparation (19) appliquée à la butée (34) entre la couverture supérieure (35) et la paroi de séparation.

21. Appareil d'épandage selon la revendication 20, **caractérisé en ce que** l'élément d'étanchéité anti-ruissellement est conçu sous la forme d'une membrane s'étendant entre la couverture (35) et la paroi de séparation (19).

22. Appareil d'épandage selon l'une quelconque des revendications 1 à 21, **caractérisé en ce qu'**un affichage de position est prévu pour au moins une paroi de séparation montée de façon à pouvoir changer de position (19) .

23. Appareil d'épandage selon l'une quelconque des revendications 1 à 22, **caractérisé en ce qu'**au moins une paroi de séparation montée de façon à pouvoir changer de position (19) peut être bloquée dans différentes positions au moyen d'un dispositif d'encliquetage ou de verrouillage.
